# EUROPÄISCHE PATENTSCHRIFT

(11) **EP 1 266 371 B1**
(45) Veröffentlichungstag und Bekanntmachung des Hinweises auf die Patenterteilung: **11.05.2005**
(21) Anmeldenummer: 01921194.5
(22) Anmeldetag: 10.03.2001
(51) Int. Cl.: G09F 15/00

(54) **VORRICHTUNG ZUR HALTERUNG VON WENDETAFELN ODER DERGLEICHEN**
DEVICE FOR HOLDING TURNING PLATES OR THE LIKE
DISPOSITIF POUR MAINTENIR DES PLAQUES TOURNANTES OU ANALOGUES

(30) Priorität: 14.03.2000 DE 10013620
(43) Veröffentlichungstag der Anmeldung: 18.12.2002
(73) Patentinhaber: "Durable" Hunke & Jochheim GmbH & Co. KG, 58636 Iserlohn (DE)
(72) Erfinder: MAIER-HUNKE, Horst-Werner, 58640 Iserlohn (DE)
(74) Vertreter: Böning, Manfred, Prof.Dr.-Ing.
(86) Internationale Anmeldenummer: PCT/DE2001/000978
(87) Internationale Veröffentlichungsnummer: WO 2001/069579

(56) Entgegenhaltungen:
- DE-A- 3 206 695
- DE-A- 19 703 754
- DE-B- 1 272 883
- US-A- 3 782 013

## Beschreibung

### Technisches Gebiet

Die Erfindung betrifft eine Vorrichtung zur Halterung von an jeweils einem Rand mit zwei entgegengesetzt gerichteten, fluchtenden Schwenkzapfen versehenen Wendetafeln, Wendetaschen, Wendehüllen od. dgl., bei der am oberen und unteren Rand eines Trägers miteinander fluchtende, Lochreihen bildende Löcher zur Aufnahme der Schwenkzapfen vorgesehen sind.

### Stand der Technik

Eine Vorrichtung der vorstehenden Art ist aus der DE-AS 1 272 883 bekannt. Die bekannte Vorrichtung besteht aus zwei durch einen oberen und unteren Querträger verbundenen Pfosten sowie aus zwei an den unteren Enden der Pfosten durch Nieten befestigten Seitenteilen, welche die Pfosten in einer aufrechten Stellung halten. Die Querträger sind mit Führungsnuten und Rastmitteln zur Aufnahme von Schwenkzapfen versehen, die am oberen und unteren Ende jeweils eines Längsrandes der Wendetafeln über deren Querränder vorstehen. Der Aufbau der beschriebenen Vorrichtung ist vergleichsweise kompliziert und ihre Herstellung folglich kostenintensiv.

Wirtschaftlicher herstellen läßt sich eine andere bekannte Haltevorrichtung, die aus einer abgewinkelten Blechplatte besteht, deren Schenkel einen Winkel von weniger als 90° bilden (DURABLE, Katalog 950, S. 109). Der kürzere der beiden Schenkel bildet einen Fuß, während der längere Schenkel an seinem oberen und unteren Ende mit Schwenklager für die Wendetafeln aufweisenden Beschlägen versehen ist. Die Schwenklager werden in diesem Fall von Zapfen gebildet, die in zylindrische Aufnahmen am oberen und unteren Ende jeweils eines Längsrandes der Schwenktafeln greifen. Die Breite der Blechplatte und der Beschläge hängt von der Zahl der jeweils aufzunehmenden Wendetafeln ab.

Während in beiden vorgenannten Fällen die Zahl der unterzubringenden Wendetafeln die Breite der jeweiligen Vorrichtung bestimmt, ist aus der DE 197 03 754 C2 eine Vorrichtung bekannt, die nach Art eines Modulsystems aufgebaut ist, das durch die Kopplung von Bauteilen die Veränderung der Aufnahmekapazität der Vorrichtung erlaubt. Die Bauteile dieser dritten bekannten Vorrichtung sind weitgehend als Kunststoffspritzgußteile ausgebildet, deren Herstellung mit vergleichsweise großen Werkzeugkosten verbunden ist.

### Darstellung der Erfindung

Der Erfindung liegt die Aufgabe zugrunde, eine Vorrichtung der zuerst genannten Art zu schaffen, die sich mit geringen Kosten herstellen läßt und die mit einfachen Mitteln eine Veränderung ihrer Aufnahmekapazität ermöglicht. Diese Aufgabe wird erfindungsgemäß dadurch gelöst, daß bei einer Vorrichtung der in Betracht gezogenen Gattung der Träger durch Kupplungselemente mit mindestens einem weiteren Träger verbindbar ist, daß die Kupplungselemente Lochreihen bildende Löcher aufweisen, deren Lochteilung auf die Lochteilung der Löcher der Lochreihen der Träger abgestimmt ist, und daß zur Verbindung jeweils benachbarter Träger beidseits der Verbindungsstelle in eine fluchtende Position zu Löchern der Träger gebrachte Löcher der Kupplungselemente gemeinsame Aufnahmen für jeweils einen Schwenkzapfen bilden.

Die erfindungsgemäße Vorrichtung ermöglicht eine kostengünstige Herstellung durch die Anwendung stanztechnischer Verfahren. Die Verbindung mehrerer Träger zu einer Einheit ist insofern besonders geschickt gelöst, als die Schwenkzapfen der Wendetafeln, Wendetaschen, Wendehüllen od. dgl. neben ihrer Hauptfunktion eine Zusatzfunktion erfüllen, indem sie die Kupplungselemente im Kupplungszustand arretieren.

### Kurze Beschreibung der Zeichnungen

Weitere Merkmale und Einzelheiten der Erfindung ergeben sich aus den Unteransprüchen und der nachstehenden Beschreibung einer in den beigefügten Zeichnungen dargestellten besonders vorteilhaften Ausführungsform der Erfindung. Es zeigen:
- Fig. 1: die Vorderansicht eines einzelnen Trägers der Vorrichtung,
- Fig. 2: die Seitenansicht der Vorrichtung gemäß Fig. 1,
- Fig. 3: einen Schnitt längs der Linie III-III in Fig. 1,
- Fig. 4: einen Schnitt längs der Linie IV-IV in Fig. 1,
- Fig. 5: einen Schnitt längs der Linie V-V in Fig. 1,
- Fig. 6: die Vorderansicht von vier zur Bildung einer Einheit dienenden Trägern,
- Fig. 7: die perspektivische Ansicht eines Kupplungselementes und
- Fig. 8: die Rückenansicht einer aus vier Trägern bestehenden Vorrichtung mit zur Sicherung der Kupplungselemente in der Kupplungsstellung in die Träger eingehängten Wendetafeln.

### Wege zur Ausführung der Erfindung

In Fig. 1 ist 1 ein aus einer Blechplatte gestanzter Träger mit einem Mittelteil 2, an dessen oberem Rand sich ein im wesentlichen U-förmiger Führungskanal 3 und an dessen unterem Rand sich ein ebenfalls im wesentlichen U-förmiger Führungskanal 4 befinden. Beide zur Rückseite des Trägers 1 hin offenen Führungskanäle 3 und 4 werden aus L-förmigen Vorsprüngen des Mittelteiles 2 gebildet und dienen zur Aufnahme von Kupplungselementen 5 der in Fig. 7 dargestellten Art. Die Vorsprünge bestehen aus jeweils zwei über jeweils ein Joch 6 bzw. 7 miteinander verbundenen Schenkeln 8, 9 bzw. 10, 11. Die einander zugewandten Schenkel 9, 10 der Vorsprünge sind mit Lochreihen bildenden Löchern 12 zur Aufnahme von Schwenkzapfen 13 von Wendetafeln 14 (vgl. Fig. 8) sowie mit Rastlöchern 15 versehen, welche letzteren zur Justierung der Kupplungselemente 5 beim Zusammenfügen von Trägern 1 dienen. Zwei zusätzliche Löcher 16, 17 können genutzt werden, falls eine Wandanbringung der Träger 1 erwünscht ist. Normalerweise werden die Träger 1 unter Zuhilfenahme von aus einem Drahtabschnitt gebildeten Stützen 18 (vgl. Fig. 6 und 8) auf einer horizontalen Fläche aufgestellt, wobei zur Befestigung der Stützen 18 Mulden 19, 20, 21 und 22 dienen, die abwechselnd zur Vorder- und Rückseite des Mittelteiles hin offen sind und, wie aus den Figuren 2, 6 und 8 ersichtlich, die Enden der aus Drahtbügeln bestehenden Stützen 18 halten.

Die Kupplungselemente 5 sind wie die Führungskanäle 3 und 4 im wesentlichen U-förmig ausgebildet, wobei ihre Außenmaße derart auf die Innenmaße der Führungskanäle 3 und 4 abgestimmt sind, daß sie bereits durch leicht überwindbare Klemmkräfte in den Führungskanälen 3 und 4 gehalten werden. Jedes Kupplungselement 5 weist zwei über ein Joch 23 miteinander verbundene Schenkel 24 und 25 auf, deren Abstand voneinander größer als die Länge der Schwenkzapfen 13 ist. Die Schenkel 24 sind mit Löchern 26 versehen, die Lochreihen gleicher Teilung t wie die von den Löchern 12 gebildeten Lochreihen formen. Außerdem befinden sich in der Nähe des Zentrums der Kupplungselemente 5 zwei fast punktförmige Rastnocken 27, deren Abstand voneinander dem Abstand zwischen den Rastlöchern 15 zweier nebeneinander angeordneter Träger 1 entspricht, so daß beim Einführen der Kupplungselemente 5 in die Führungskanäle 3, 4 benachbarter Träger 1 die Rastnocken 27 federnd in die Rastlöcher 15 einrasten.

Bei der in den Figuren 6 und 8 dargestellten, unter Verwendung von vier Trägern 1 gebildeten Einheit sind die Stützen 18 mit den beiden äußeren Trägern 1 verbunden. Werden hingegen nur zwei Träger 1 miteinander gekoppelt, so wird man ein Ende der Stütze 18 mit dem einen und das andere Ende der Stütze 18 mit dem anderen Träger 1 verbinden.

## Patentansprüche

1. Vorrichtung zur Halterung von an jeweils einem Rand mit zwei entgegengesetzt gerichteten, fluchtenden Schwenkzapfen versehenen Wendetafeln, Wendetaschen, Wendehüllen od. dgl., bei der am oberen und unteren Rand eines Trägers miteinander fluchtende, Lochreihen bildende Löcher zur Aufnahme der Schwenkzapfen vorgesehen sind, **dadurch gekennzeichnet, daß** der Träger (1) durch Kupplungselemente (5) mit mindestens einem weiteren Träger verbindbar ist, daß die Kupplungselemente (5) Lochreihen bildende Löcher (26) aufweisen, deren Lochteilung (t) auf die Lochteilung (t) der Löcher (12) der Lochreihen der Träger (1) abgestimmt ist, und daß zur Verbindung jeweils benachbarter Träger (1, 1) beidseits der Verbindungsstelle in eine fluchtende Position zu Löchern (12) der Träger (1) gebrachte Löcher (26) der Kupplungselemente (5) gemeinsame Aufnahmen für jeweils einen Schwenkzapfen (13) bilden.

2. Vorrichtung nach Anspruch 1, **dadurch gekennzeichnet, daß** die Kupplungselemente (5) beidseits ihres Zentrums mindestens jeweils zwei Löcher (26) für die Aufnahme von jeweils zwei Schwenkzapfen (13) aufweisen.

3. Vorrichtung nach Anspruch 1 oder 2, **dadurch gekennzeichnet, daß** die Kupplungselemente (5) jeweils zwei über ein Joch (23) miteinander verbundene Schenkel (24, 25) aufweisen, von denen einer mit Löchern (26) versehen ist, und daß der Abstand zwischen den Schenkeln (24, 25) größer als die Länge der Schwenkzapfen (13) ist.

4. Vorrichtung nach Anspruch 3, **dadurch gekennzeichnet, daß** die Schenkel (24, 25) über ein gerades Joch (26) miteinander verbunden sind.

5. Vorrichtung nach Anspruch 2 oder 3, **dadurch gekennzeichnet, daß** die Schenkel (24, 25) ungleich lang sind.

6. Vorrichtung nach Anspruch 5, **dadurch gekennzeichnet, daß** der längere Schenkel (24) mit den zur Aufnahme der Schwenkzapfen (13) dienenden Löchern (26) ausgestattet ist und gegenüber dem Joch (23) einen Winkel von 90° einnimmt, während der Winkel zwischen dem kürzeren Schenkel (25) und dem Joch (23) maximal 100° beträgt.

7. Vorrichtung nach einem der Ansprüche 1 bis 6, **dadurch gekennzeichnet, daß** die Träger (1) an ihrem oberen und unteren Rand mit jeweils einer Führung zur Aufnahme eines Abschnittes des Kupplungselementes (5) versehen ist.

8. Vorrichtung nach Anspruch 7, **dadurch gekennzeichnet, daß** die Führungen Bewegungen der Kupplungselemente (5) parallel zu den Längsachsen der Schwenkzapfen (13) verhindern.

9. Vorrichtung nach Anspruch 7 oder 8, **dadurch gekennzeichnet, daß** die Führungen im wesentlichen U-förmige Führungskanäle (3, 4) für die Kupplungselemente (5) bilden.

10. Vorrichtung nach Anspruch 9, **dadurch gekennzeichnet, daß** die Führungskanäle (3, 4) zur Rückseite des Trägers (1) hin offen sind.

11. Vorrichtung nach einem der Ansprüche 1 bis 10, **dadurch gekennzeichnet, daß** die Träger (1) und die Kupplungselemente (5) mit zur Lagepositionierung dienenden Rastmitteln versehen sind.

12. Vorrichtung nach Anspruch 11, **dadurch gekennzeichnet, daß** die Rastmittel von Rastlöchern (15) und Rastnocken (27) gebildet werden.

13. Vorrichtung nach einem der Ansprüche 1 bis 12, **dadurch gekennzeichnet, daß** der Träger (1) als Blechstanzteil ausgebildet ist.

14. Vorrichtung nach Anspruch 13, **dadurch gekennzeichnet, daß** der obere und untere Rand des jeweiligen Trägers (1) von im wesentlichen L-förmigen Vorsprüngen seines Mittelteiles (2) gebildet werden.

15. Vorrichtung nach Anspruch 1 bis 14, **dadurch gekennzeichnet, daß** der den oberen und unteren Rand miteinander verbindende Mittelteil (2) des Trägers (1) mit paarweise angeordneten Führungsmulden (19 - 22) zur Aufnahme der Enden einer aus einem gebogenen Draht gebildeten Stütze (18) versehen ist.

16. Vorrichtung nach Anspruch 15, **dadurch gekennzeichnet, daß** im montierten Zustand der Stütze (18) jedes der beiden Enden des sie bildenden Drahtes in vier Mulden (19 - 22) ruht, die abwechselnd zur Vorder- und Rückseite des Mittelteiles (2) offen sind.

17. Vorrichtung nach Anspruch 15 oder 16, **dadurch gekennzeichnet, daß** der Abstand zwischen den Führungsmuldenpaaren eines Trägers (1) im wesentlichen gleich dem Abstand zwischen den benachbarten Führungsmuldenpaaren jeweils zweier zusammengekuppelter Träger (1) ist.

## Claims

1. Device for securing turnable panels, turnable pockets, turnable casings or the like which are provided, on a border in each case, with two oppositely directed, aligned pivot pins, in the case of which device aligned holes which form rows of holes, and are intended for accommodating the pivot pins, are provided on the top and bottom borders of a carrier, **characterized in that** the carrier (1) can be connected to at least one further carrier by coupling elements (5), **in that** the coupling elements (5) have holes (26) which form rows of holes and of which the hole spacing (t) is coordinated with the hole spacing (t) of the holes (12) of the rows of holes of the carriers (1), and **in that**, for connecting adjacent carriers (1, 1) in each case, holes (26) which belong to the coupling elements (5) and are brought into an aligned position with holes (12) of the carriers (1), on both sides of the connecting location, form common mounts for in each case one pivot pin (13).

2. Device according to Claim 1, **characterized in that** the coupling elements (5), on both sides of their centre, have at least in each case two holes (26) for accommodating in each case two pivot pins (13).

3. Device according to Claim 1 or 2, **characterized in that** the coupling elements (5) each have two legs (24, 25), which are connected to one another via a yoke (23) and of which one is provided with holes (26), and **in that** the distance between the legs (24, 25) is greater than the length of the pivot pins (13).

4. Device according to Claim 3, **characterized in that** the legs (24, 25) are connected to one another via a rectilinear yoke (26).

5. Device according to Claim 2 or 3, **characterized in that** the legs (24, 25) are of different lengths.

6. Device according to Claim 5, **characterized in that** the longer leg (24) is provided with the holes (26), which serve for accommodating the pivot pins (13), and assumes an angle of 90° in relation to the yoke (23), while the angle between the shorter leg (25) and the yoke (23) is not more than 100°.

7. Device according to one of Claims 1 to 6, **characterized in that** the carriers (1) are provided, on their top and bottom borders, with in each case one guide for accommodating a section of the coupling element (5).

8. Device according to Claim 7, **characterized in that** the guides prevent movements of the coupling elements (5) parallel to the longitudinal axes of the pivot pins (13).

9. Device according to Claim 7 or 8, **characterized in that** the guides form essentially U-shaped guide channels (3, 4) for the coupling elements (5).

10. Device according to Claim 9, **characterized in that** the guide channels (3, 4) are open in the direction of the rear side of the carrier (1).

11. Device according to one of Claims 1 to 10, **characterized in that** the carriers (1) and the coupling elements (5) are provided with latching means which serve for positioning purposes.

12. Device according to Claim 11, **characterized in that** the latching means are formed by latching holes (15) and latching protuberances (27).

13. Device according to one of Claims 1 to 12, **characterized in that** the carrier (1) is designed as a sheet-metal punched part.

14. Device according to Claim 13, **characterized in that** the top and bottom borders of the respective carrier (1) are formed by essentially L-shaped protrusions of the central part (2) of the same.

15. Device according to Claims 1 to 14, **characterized in that** the central part (2) of the carrier (1), said central part connecting the top and bottom borders to one another, is provided with guide hollows (19-22), which are arranged in pairs and are intended for accommodating the ends of a support (18) formed from a bent wire.

16. Device according to Claim 15, **characterized in that**, with the support (18) in the fitted state, each of the two ends of the wire forming it rests in four hollows (19-22), which are open alternately towards the front and rear side of the central part (2).

17. Device according to Claim 15 or 16, **characterized in that** the distance between the pairs of guide hollows of a carrier (1) is essentially equal to the distance between the adjacent pairs of guide hollows of two carriers (1) which have been coupled together in each case.

## Revendications

1. Dispositif de support pour des panneaux pivotants, des poches pivotantes, des enveloppes pivotantes ou éléments similaires, dont respectivement un bord comporte deux tourillons alignés et orientés en sens opposé, dans lequel dispositif, sur le bord supérieur et inférieur d'un support, sont prévus des trous alignés les uns avec les autres et formant des rangées de trous destinés à recevoir les tourillons, **caractérisé en ce que** le support (1) peut être assemblé par des éléments de couplage (5) à au moins un autre support (1), **en ce que** les éléments de couplage (5) comportent des trous (26) formant des rangées de trous, dont la répartition (t) est ajustée selon la répartition (t) des trous (12) dans les rangées de trous des supports (1), et **en ce que**, pour l'assemblage de supports (1, 1) respectivement adjacents, des logements communs destinés à recevoir chacun un tourillon (13) sont formés de part et d'autre de la zone d'assemblage par des trous (26) des éléments de couplage (5) amenés en alignement avec les trous (12) des supports (1).

2. Dispositif selon la revendication 1, **caractérisé en ce que** les éléments de couplage (5) comportent, de part et d'autre de leur centre, au moins respectivement deux trous (26) destinés à recevoir respectivement deux tourillons (13).

3. Dispositif selon la revendication 1 ou 2, **caractérisé en ce que** chaque élément de couplage (5) comporte deux branches (24, 25), reliées entre elles par une entretoise (23) et dont l'une comporte des trous (26), et **en ce que** la distance entre les deux branches (24, 25) est supérieure à la longueur des tourillons (13).

4. Dispositif selon la revendication 3, **caractérisé en ce que** les branches (24, 25) sont reliées entre elles par une entretoise (26) droite.

5. Dispositif selon la revendication 2 ou 3, **caractérisé en ce que** les branches (24, 25) n'ont pas la même longueur.

6. Dispositif selon la revendication 5, **caractérisé en ce que** la branche (24) plus longue est munie de trous (26) destinés à recevoir les tourillons (13) et forme un angle de 90° avec l'entretoise (23), tandis que l'angle entre la branche (25) plus courte et l'entretoise (23) est égal au maximum à 100°.

7. Dispositif selon l'une quelconque des revendications 1 à 6, **caractérisé en ce que** les supports (1) sont munis sur leur bord supérieur et leur bord inférieur respectivement d'un guidage destiné à recevoir une partie de l'élément de couplage (5).

8. Dispositif selon la revendication 7, **caractérisé en ce que** les guidages empêchent des mouvements des éléments de couplage (5) parallèlement aux axes longitudinaux des tourillons (13).

9. Dispositif selon la revendication 7 ou 8, **caractérisé en ce que** les guidages forment des canaux de guidage (3, 4) sensiblement en forme de U pour les éléments de couplage (5).

10. Dispositif selon la revendication 9, **caractérisé en ce que** les canaux de guidage (3, 4) sont ouverts vers la face arrière du support (1).

11. Dispositif selon l'une quelconque des revendications 1 à 10, **caractérisé en ce que** les supports (1) et les éléments de couplage (5) sont munis de moyens d'encliquetage destinés au positionnement de ceux-ci.

12. Dispositif selon la revendication 11, **caractérisé en ce que** les moyens d'encliquetage sont formés par des trous d'encliquetage (15) et des tétons d'encliquetage (27).

13. Dispositif selon l'une quelconque des revendications 1 à 12, **caractérisé en ce que** le support (1) est formé par une pièce découpée dans une tôle.

14. Dispositif selon la revendication 13, **caractérisé en ce que** le bord supérieur et le bord inférieur de chaque support (1) sont formés par des saillies sensiblement en forme de L sur sa partie centrale (2).

15. Dispositif selon l'une quelconque des revendications 1 à 14, **caractérisé en ce que** la partie centrale (2), reliant le bord supérieur et le bord inférieur, du support (1) comporte des concavités de guidage (19 à 22), agencées par paires, destinées à recevoir les extrémités d'une béquille (18) formée dans un fil plié.

16. Dispositif selon la revendication 15, **caractérisé en ce que**, dans la position montée de la béquille (18), chacune des deux extrémités du fil la formant est logée dans quatre concavités (19 à 22), qui sont ouvertes en alternance vers la face avant et la face arrière de la partie centrale (2).

17. Dispositif selon la revendication 15 ou 16, **caractérisé en ce que** la distance entre les paires de concavités de guidage d'un support (1) est sensiblement égale à la distance entre des paires de concavités de guidage voisines de respectivement deux supports (1) couplés l'un à l'autre.
